# EUROPÄISCHE PATENTSCHRIFT

(11) **EP 0 444 091 B1**
(45) Veröffentlichungstag und Bekanntmachung des Hinweises auf die Patenterteilung: **09.06.1993**
(21) Anmeldenummer: 89912874.8
(22) Anmeldetag: 18.11.1989
(51) Int. Cl.: B41L 1/22, B41L 1/24

(54) **DURCHSCHREIBESATZ, BESTEHEND AUS UNBESCHRIFTETEN UND/ODER BESCHRIFTETEN BLÄTTERN UND/ODER FORMULARBLÄTTERN**
CARBON COPY SET CONSISTING OF UNINSCRIBED AND/OR INSCRIBED SHEETS AND/OR FORMS
ENSEMBLE AUTOCOPIANT COMPOSE DE FEUILLES ET/OU DE FORMULAIRES NON ECRITS ET/OU ECRITS

(30) Priorität: 21.11.1988 DE 3839240; 18.03.1989 DE 3908925
(43) Veröffentlichungstag der Anmeldung: 04.09.1991
(73) Patentinhaber: Müller, Thomas, D-52066 Aachen (DE)
(72) Erfinder: Müller, Thomas, D-52066 Aachen (DE)
(74) Vertreter: König, Werner, Dipl.-Ing.
(86) Internationale Anmeldenummer: DE8900723
(87) Internationale Veröffentlichungsnummer: WO9005639

(56) Entgegenhaltungen:
- DE-A- 3 204 964
- DE-B- 1 611 538
- US-A- 2 253 917
- US-A- 2 771 026

## Beschreibung

Die Erfindung betrifft einen Durchschreibesatz bestehend aus unbeschrifteten und/oder beschrifteten Blättern, die mindestens längs einer gemeinsamen Kante verbunden sind.

Derartige Durchschreibesätze können für die Beschriftung von Hand oder mittels einer Schreibmaschine verwendet werden. Sie können auch bei Druckern, Schreibern oder dergleichen, insbesondere bei Druckern, die in Verbindung mit Computern arbeiten, Verwendung finden. Es kann dabei jeder Durchschreibesatz für sich eingezogen werden oder an einem Trägerelement befestigt sein, welches die Durchschreibesätze nacheinander dem Drucker oder dergleichen zuführt.

Es ist ferner bereits ein Durchschreibesatz bekannt (DE-GM 1 938 645), bei dem die einzelnen zu beschriftenden Blätter einen durch eine Perforationslinie gebildeten Trennstreifen haben. Mittels dieser Trennstreifen sind die Blätter miteinander verbunden. Durchschreibeblätter sind lose zwischen diese Blätter gelegt. Jedes Blatt hat dabei einen Trennstreifen, der mit denen der anderen Blätter verklebt ist. Längs der Trennlinie verbleiben dabei immer störende Randmarkierungen. Entsprechendes gilt auch für den Formularsatz, der aus DE-AS 1 611 538 bekannt ist.

Aus der US-A 2 771 026 ist es bekannt, mit einer klebenden Fläche mehrere Blätter oder dergleichen zu verbinden, wobei jedes Blatt eine direkte Kontaktstelle mit der klebenden Fläche erhält. Auf diese Weise können mehrere Blätter zu einem Satz zusammengestellt werden unter der Voraussetzung, daß die Ränder der Blätter nicht exakt übereinanderliegen, sondern daß der Rand des von der klebenden Fläche weiter entfernten Blattes um ein Stück weiter über diese Fläche vorsteht als der Rand des der klebenden Fläche na--her liegendem Blattes.

Diese Verbindungstechnik führt zu dem Ergebnis, daß bei genau gleicher Blattgröße der allen Blättern gemeinsame Bereich durch den dargestellten erforderlichen Randversatz reduziert wird oder daß mit Blätter gearbeitet werden muß, deren Zuschnitte voneinander abweichen und die unterschiedlichen Überstände im Bereich der klebenden Fläche berücksichtigen. Beides ist für Durchschreibesätze, die erfahrungsgemäß in großen Stückzahlen anfallen, wenig sinnvoll und wirtschaftlich.

Die Aufgabe der vorliegenden Erfindung besteht darin, einen Durchschreibesatz zu schaffen, dessen Einzelblätter leicht zusammengefügt werden können.

Diese Aufgabe wird erfindungsgemäß bei einem Durchschreibesatz der eingangs erwähnten Art dadurch gelöst, daß längs eines Randes jedes Blattes ein damit einen Verbund bildender Materialstreifen angeordnet ist, der auf einer Seite ein oder zwei jeweils in Längsrichtung des Materialstreifens verlaufende Klebstoffzonen aufweist, wobei jeweils eine Klebstoffzone zur Fixierung des Materialstreifens an einem Blatt dient und eine andere über den einen Rand des Blattes vorsteht, daß die Verbunde übereinander angeordnet sind, daß benachbarte Verbunde allein durch eine Klebverbindung zwischen der über den einen Rand des jeweiligen Blattes vorstehenden Klebstoffzone eines Materialstreifens eines Verbundes und dem Materialstreifen eines benachbarten Verbundes verbunden sind, und daß die über den einen Rand eines äußeren Blattes vorstehende, zu einer Außenseite des Durchschreibsatzes weisende Klebstoffzone fakultativ ist.

Auf diese Weise können Durchschreibesätze mit der jeweils gewünschten Stückzahl zusammengestellt werden, wobei die einzelnen Blätter des Satzes in Zuschnitt, Format, oder Bedruckung unterschiedlich sein können.

Die nur einseitige Beschichtung des Materialstreifens hat vor allem Vorteile darin, daß die Herstellung solcher Materialstreifen seit langem bekannt und kostengünstig ist und daß die Handhabung solcher Materialstreifen, insbesondere bei der Produktion der Durchschreibesätze, einfach ist.

Zur Bildung eines Durchschreibsatzes mit zwei Blättern reicht es grundsätzlich aus, an nur einem Rand, insbesondere am Kopf, einen Materialstreifen in der oben genannten Art und Weise anzuordnen und die so beschaffenen Blätter zusammenzufügen. Es kann aber auch sinnvoll sein, einen Materialstreifen oder mehrere allein oder zusätzlich, z. B. am linken Seitenrand, anzuordnen, wodurch ein Blättern der zu dem Durchschreibesatz zusammengefaßten Blätter möglich ist. Ein solcher Materialstreifen kann (oder solche Materialstreifen können) grundsätzlich an jeder Seitenkante des Durchschreibesatzes vorgesehen sein.

Der erfindungsgemäße Durchschreibesatz kann ferner so ausgebildet sein, daß der Materialstreifen einen Klebstoffauftrag aus einem von dem Materialstreifen des benachbarten Verbundes rückstandslos abtrennbaren Kleber aufweist. Mit einem solchen Klebstoffauftrag können die Klebverbindungen jederzeit wahlweise gelöst und zusammengefügt werden. Auf diese Weise läßt sich jedes Blatt einzeln aus dem Blätterverbund lösen. Danach kann wahlweise entweder der Materialstreifen vom Blatt entfernt oder zur Verstärkung des Randes belassen werden. Klebstoffe mit den hier geforderten Eigenschaften sind im Handel erhältlich und z. B. bei lösbar aufklebbaren Merkzetteln bekannt.

Der erfindungsgemäße Durchschreibesatz kann so ausgebildet sein, daß der Materialstreifen durch eine in seiner Längsrichtung verlaufende Perforationslinie in zwei voneinander trennbare Bereiche unterteilt ist. Auf diese Weise ist es möglich, die zusammengeklebten Blätter des Durchschreibesatzes mit nur einem Handgriff durch ein Durchtrennen der Perforation der Materialstreifen voneinander zu lösen. Außerdem kann der Teil des Materialstreifens, der noch am Blatt klebt, als Verstärkung beim Lochen und Abheften des Blattes dienen, insbesondere wenn der Materialstreifen am linken Seitenrand angeordnet ist.

Der erfindungsgemäße Durchschreibesatz kann ferner so ausgebildet sein, daß bei einem beschrifteten Blatt der Materialstreifen auf der Vorderseite des Blattes angebracht ist. Wird durch die Wahl der Haftbereiche dafür gesorgt, daß der Materialstreifen beim Trennen eines Blattes am Durchschreibesatz verbleibt, ist es möglich, das gelöste Blatt als Notiz- oder Infozettel mit der beschriebenen Vorderseite an eine Wand, Tür oder dergl. anzukleben.

Schließlich kann der erfindungsgemäße Durchschreibesatz so ausgebildet sein, daß der Materialstreifen eine klebstofffrei Zone zum Ergreifen des Materialstreifens hat. Auf diese Weise wird das Auflösen des Durchschreibesatzes in seine Einzelblätter und das Ablösen des Materialstreifens vereinfacht.

Im folgenden Teil der Beschreibung werden einige Ausführungsformen des erfindungsgemäßen Durchschreibesatzes anhand von Zeichnungen beschrieben. Es zeigt:
- Fig. 1:: eine perspektivische Ansicht eines aus vier Blättern bestehenden erfindungsgemäßen Durchschreibesatzes,
- Fig. 2:: eine Teilansicht einer Draufsicht auf eine Seite eines Durchschreibesatzes mit einem Materialstreifen, der zwei durch eine Perforation voneinander getrennte Klebebereiche aufweist,
- Fig. 3:: eine Teilansicht einer Draufsicht auf eine Seite eines Durchschreibesatzes mit einem Materialstreifen, der zwei Klebebereiche und dazwischen eine klebstofffreie Zone aufweist, und
- Fig. 4:: eine Teilansicht einer Draufsicht auf eine Seite mit einem Materialstreifen, der nur einen Klebezone aufweist.

Der in Fig. 1 dargestellte Durchschreibesatz nach einer Ausführungsform der Erfindung hat vier Blätter 1,2,3,4. An seinem Kopf 5 sind die Blätter 1,2,3,4 durch vier Materialstreifen 6 miteinander verbunden, die jeweils einseitig mit einem Klebstoffauftrag versehen sind, der es ermöglicht, die Blätter 1,2,3,4 ausreichend sicher an den Materialstreifen 6 zu halten, gleichzeitig aber ein rückstands- und rißfreies Ablösen der Blätter 1,2,3,4 von dem Materialstreifen 6 gestattet. Ein solcher Materialstreifen 6 befindet sich demnach jeweils zwischen zwei übereinander angeordneten Blättern 1,2,3,4.

Der in Fig. 1 dargestellte Materialstreifen 6 hat einen gelochten Außenrand 7, der von Klebstoff frei ist und über die Blätter 1,2,3,4 hinaus steht. Daran schließt sich ein mit Klebstoff beschichteter Bereich 8 an, von dem eine Zone zur Fixierung des Materialstreifens 6 an einem Blatt 1,2,3,4 und eine andere, über den oberen Rand dieses Blattes 1,2,3,4 vorstehende Zone zur Fixierung eines Materialstreifens 6 eines anderen Blattes dient. Dem Bereich 8 schließlich folgt ein klebstofffreier Innenrand 9. Dieser Innenrand 9 kann leicht erfaßt werden, um den Materialstreifen 6 von einem Blatt 1,2,3,4 abzulösen. Zum gleichen Zweck kann auch der Außenrand 7 benutzt werden.

Die Blätter 1,2,3,4 sind gemäß Fig. 1 derart zusammengestellt, daß das Blatt 1 mit einer Zone des Bereichs 8 eines auf der Rückseite des Blattes angeordneten Materialstreifens lösbar verklebt ist. Ebenso zusammengestellte Verbunde aus Blatt und Materialstreifen sind mit den Blättern 2,3,4 gebildet. Diese Verbunde können übereinander angeordnet und in den über die Blätter vorstehenden Zonen des Bereichs 8 miteinander lösbar verklebt werden.

Wenn der Außenrand 7 allein bei der Zusammenstellung der Durchschreibsätze verwendet wird, kann es sinnvoll sein, diesen Außenrand 7 danach abzutrennen, so daß der Materialstreifen 6 nicht über das Format der Blätter 1,2,3,4 nach außen vorsteht.

Fig. 2 zeigt ein Blatt 10, an dem ein Materialstreifen 11 angeordnet ist. Die Zone 12 am unteren Rand des Materialstreifens 11 ist klebstofffrei. Sie dient zum leichten Ergreifen und Abtrennen des Materialstreifens 11. Zonen 13 und 14 sind mit einem Klebstoff beschichtet. Die Zone 13 dient zur Befestigung des Materialstreifens 11 an dem Blatt 10. Die Zone 14 dient zur Befestigung des Verbundes aus Blatt 10 und Materialstreifen 11 an einem nach der gleichen oder einer ähnlichen Art und Weise hergestellten Verbund. Diese Zone 14 kann auch zum Anheften des Verbundes an Gegenstände oder Unterlagen benutzt werden, ähnlich wie bekannte Haftnotizzettel.

Das Blatt 10 ist in dieser Darstellung von der Rückseite gezeichnet, sodaß beim Anheften des Verbundes an eine Tür oder dergleichen die Vorderseite des Blattes 10 zu sehen ist.

Die Zonen 13 und 14 sind durch eine Perforationsline 15 voneinander getrennt. Bei einem Durchschreibesatz, der mit derartig ausgebildeten Materialstreifen 11 aufgebaut ist, können alle Blätter mit nur einem Handgriff durch das Trennen der Perforation 15 voneinander getrennt werden. Der an den Blättern verbleibende Materialstreifen kann entweder zur Verstärkung beim Lochen und Abheften des Blattes dienen, oder ganz entfernt werden.

Fig. 3 zeigt ein Blatt 16, an dem ein Materialstreifen 17 angeordnet ist. Der Materialstreifen 17 weist eine mit Klebstoff beschichtete Zone 18 auf, an der das Blatt 16 befestigt ist. Daran anschließend folgt eine klebstofffreie Zone 19. In dieser Zone 19 ist eine Lochreihe 20 angeordnet, die in der Mitte eine Perforationsline 21 aufweist. Die klebstofffreie Zone 19 und die Lochreihe 20 dienen zur besseren Handhabung des Materialstreifens 17 bzw. des Durchschreibesatzes bei der maschinellen Herstellung des Verbundes (Blatt;Materialstreifen) bzw. des Durchschreibesatzes. Schließlich weist der Materialstreifen 17 noch eine mit Klebstoff beschichtete Zone 22 auf, deren Funktion mit der über das Blatt vorstehenden Zone 14 in Fig. 2 identisch ist. Auch hier ist die Rückseite des Blattes 16 zu sehen.

Fig. 4 zeigt ein Blatt 23, an dem ein Materialstreifen 24 angeordnet ist. Der Materialstreifen 24 ist in Analogie zu dem Materialstreifen 17 in Fig. 3 zu sehen. Der Verbund nach Fig. 4 kann auf einen Verbund gemäß Fig. 3 aufgesetzt werden, um das unterste Blatt eines Durchschreibesatzes zu bilden, der dann keine unabgedeckte Klebstoffzone hat. Es gilt im Einzelnen : Klebstoffzone 25 entspricht 18 in Fig. 3; klebstofffreie Zone mit Lochreihe 26 entspricht 22 in Fig. 3 und mittig in der Lochreihe angeordnete Perforationslinie 27 entspricht 21 in Fig. 3.

## Patentansprüche

1. Durchschreibesatz, bestehend aus unbeschrifteten und/oder beschrifteten Blättern und/oder Formularblättern, die mindestens längs einer gemeinsamen Kante verbunden sind, **dadurch gekennzeichnet,** daß längs eines Randes jedes Blattes (1,2,3,4;10;16;23) ein damit einen Verbund bildender Materialstreifen (6;11;17;24) angeordnet ist, der auf einer Seite ein oder zwei jeweils in Längsrichtung des Materialstreifens verlaufende Klebstoffzonen (8;13;14:18;19;25) aufweist, wobei jeweils eine Klebstoffzone (8;13;18;25) zur Fixierung des Materialstreifens an einem Blatt (1,2,3,4;10;16;23) dient und eine andere über den einen Rand des Blattes vorsteht, daß die Verbunde übereinander angeordnet sind, daß benachbarte Verbunde allein durch eine Klebverbindung zwischen der über den einen Rand des jeweiligen Blattes vorstehenden Klebstoffzone (14;17) eines Materialstreifens (6;11;17;24) eines Verbundes und dem Materialstreifen eines benachbarten Verbundes verbunden sind, und daß die über den einen Rand eines äußeren Blattes vorstehende, zu einer Außenseite des Durchschreibsatzes weisende Klebstoffzone fakultativ ist.

2. Durchschreibesatz nach Anspruch 1, dadurch gekennzeichnet, daß der Materialstreifen (5:11:17:24) einen Klebstoffauftrag aus einem von dem Materialstreifen des benachbarten Verbundes rückstandslos abtrennbaren Kleber aufweist.

3. Durchschreibesatz nach Anspruch 1 oder 2, dadurch gekennzeichnet, daß der Materialstreifen (5:11:17:24) durch einen in seiner Längsrichtung verlaufende Perforationslinie (15;21;27) in zwei voneinander trennbare Bereiche unterteilt ist.

4. Durchschreibesatz nach einem der vorhergenenden Ansprüche, dadurch gekennzeichnet, daß bei einem beschrifteten Blatt der Materialstreifen (5:11;17;24) auf der Vorderseite des Blattes (1,2,3,4;10;16;23) angebracht ist.

5. Durchschreibesatz nach einem der vorhergehenden Ansprüche, dadurch gekennzeichnet, daß der Materialstreifen (5;11;17:24) eine klebstofffreie Zone (9;12;19) zum Ergreifen des Materialstreifens hat.

## Claims

1. Carbon copy set, consisting of uninscribed and/or inscribed sheets and/or forms which are joined along at least one common edge, characterised in that a strip of material (6; 11; 17; 24) is attached to one margin of each sheet (1, 2, 3, 4; 10; 16; 23) and forms a composite unit with the sheet, whereby the said strip of material possesses one or two adhesive zones (8; 13; 14; 18; 19; 25) running in longitudinal direction on one side of the strip, one adhesive zone (8; 13; 18; 25) serving to fix the strip of material to a sheet (1, 2, 3, 4; 10; 16; 23) and a second adhesive zone protruding over one margin of the sheet, that the composite units are positioned one above the other, that neighbouring composite units are joined solely by an adhesive bond between the adhesive zone (14; 17) of a strip of material (6; 11; 17; 24) of a composite unit protruding over one margin of the sheet concerned and the strip of material of a neighbouring composite unit, and that the adhesive zone protruding over one margin of an outer sheet and pointing towards an outer side of the carbon copy set is optional.

2. Carbon copy set in accordance with claim 1, characterised in that the strip of material (5; 11; 17; 24) possesses a layer of adhesive consisting of an adhesive which can be separated from the strip of material of the neighbouring composite unit without leaving any residues.

3. Carbon copy set in accordance with claims 1 or 2, characterised in that the strip of material (5; 11; 17; 24) is divided into two separable areas by a perforation line (15; 21; 27) running along its length.

4. Carbon copy set in accordance with one of the preceding claims, characterised in that the strip of material (5; 11; 17; 24) is attached to the front of a sheet (1, 2, 3, 4; 10; 16; 23) which has been inscribed.

5. Carbon copy set in accordance with one of the preceding claims, characterised in that the strip of material (5; 11; 17; 24) possesses an adhesive-free zone (9; 12; 19) for gripping the strip of material.

## Revendications

1. Ensemble autocopiant composé de feuilles et/ou de formulaires non écrits et/ou écrits qui sont reliés entre eux au moins le long de l'un de leur côtés commun, caractérisé en ce que le long d'un côté de chaque feuille (1;2;3;4;10;16;23) est placée une bande de matériau (5;11;17;24) qui forme une liaison avec elles, bande qui présente d'un côté une ou deux zone(s) collante(s) (8;13;14;18;19;25) sur la longueur de la bande de matériau où une zone collante (8;13;18;25) sert à la fixation de la bande de matériau sur une feuille (1;2;3;4;10;46;23) et l'autre dépasse d'un côté de la feuille, en ce que les liaisons voisines sont disposées l'une au-dessus de l'autre, en ce que les liaisons voisines ne sont reliées ensemble que par un collage entre la zone collante (14;17) d'une bande de matériau (6;11;17;24) d'une liaison, dépassant au-dessus d'un bord de chaque feuille et la bande de matériau d'une liaison voisine, et en ce que la zone collante dépassant du bord d'une feuille extérieure d'un côté extérieur de l'ensemble autocopiant est facultative.

2. Ensemble autocopiant selon la revendication 1, caractérisé en ce que la bande de matériau (5;11;17;24) présente un support collant en colle séparable sans résidus de la bande de matériau de la liaison voisine.

3. Ensemble autocopiant selon la revendication 1 ou 2, caractérisé en ce que la bande de matériau (5;11;17;24) est subdivisée en deux parties séparées l'une de l'autre par une ligne de perforations (15;21;27) disposées sur la longueur.

4. Ensemble autocopiant selon l'une des revendications ci-dessus, caractérisé en ce que, dans une feuille écrite, la bande de matériau (5;11;17;24) est placée sur le recto de la feuille (1;2;3;4;10;16;23).

5. Ensemble autocopiant selon l'une des revendications ci-dessus, caractérisé en ce que la bande de matériau (5;11;17;24) possède une zone sans colle (9;12;19) permettant de saisir la bande de matériau.
